# DEMANDE DE BREVET EUROPEEN

(11) **EP 0 628 784 A1**
(43) Date de publication de la demande: **14.12.1994**
(21) Numéro de dépôt: 93917798.6
(22) Date de dépôt: 19.07.1993
(51) Int. Cl.: F42B 12/34

(54) **BALLE MULTI-EFFET POUR ARMES A FEU LEGERES**

(30) Priorité: 20.07.1992 ES 9201520
(71) Demandeur: EMPRESA NACIONAL SANTA BARBARA DE INDUSTRIAS MILITARES, S.A., E-28037 Madrid (ES)
(72) Inventeur: FERNANDEZ DEL RIO, Luis, E-45004 Toledo (ES)
(74) Mandataire: Lahidalga de Careaga, Jose Luis
(86) Numéro de dépôt international: ES9300064
(87) Numéro de publication internationale: WO9402798

(57) **Abrégé**

La balle multi-effet pour armes à feu légères présente une forme ogivale et tronquée et possède un noyau de matériau métallique doux recouvert, à l'exception de la pointe, par un étui en laiton riche en cuivre, lequel étui est fermé par le culot et se termine par une arête qui délimite une légère concavité du noyau en plomb en forme de coiffe sphérique, dont la courbure varie en fonction du calibre de la balle. La balle se caractérise en ce que son effet dépend de la nature de la cible sur laquelle la balle est tirée, pouvant traverser des obstacles dont la résistance peut correspondre à celle d'un élément de protection, et se dilatant lors de l'impact dans un matériau qui se comporte de manière semblable à celle du corps humain, ce qui confère à la balle des qualités la rendant apte à des usages très différents, ces qualités étant une bonne précision et perforation de blindages ainsi qu'un pouvoir élevé d'arrêt.

## Description

La présente invention fait référence à une balle à effets multiples pour armes légères, dont les caractéristiques les plus remarquables se trouvent dans le fait que son effet dépend de la résistance à la pénétration de la cible contre laquelle elle choque.

Pour le combat à faible distance, on recherche une munition ayant un grand pouvoir de détention qui assure la mise hors de combat de l' adversaire. On sait bien que le pouvoir de détention à une personne d' une munition augmente si son énergie rémanent est totalement absorbée par celle-ci, et pour ce faire il est nécessaire de ne pas la traverser. De plus, il est important que cette munition se comporte de façon totalement différente en traversant un obstacle dont la résistance pourrait correspondre à celle d' un élément de protection. Dans le sens de cette recherche, on n'a pas obtenu de résultats satisfaisants avec des balles en plomb ou avec des balles semiblindées et similaires de divers types.

Les caractéristiques les plus remarquables de la munition à effets multiples résident dans le fait que son comportement dépend de la résistance de la cible contre laquelle elle choque, ce qui lui attribue des facultés, pour son emploi avec des buts bien différents, telles qu'une bonne précision et la perforation de blindages et un pouvoir de détention très élevé.

Obtenir ce double caractère de performances est le but poursuivi par les projeteurs de munitions pour les armes à feu légères, ce qui n'a été obtenu ni avec la munition 357 Magnum, qui améliore même celle de .38 Smith & Wesson Spécial, et ceci malgré le fait que l'on ait besoin de vitesses initiales supérieures à 475 m/sg, ce qui implique l'emploi d'armes lourdes et encombrantes pour supporter les pressions élevées requises et pour assurer qu'on l' ait bien en main.

Jusqu'à maintenant on n'avait pas, dans ces recherches, obtenu les caractéristiques optimum pour cette munition qui sont:
- être dotée d'effet antiricochet en ne modifiant pas sa trajectoire au moment de son impact, et bien traverser les substances dures;
- se déformer, de façon considérable et uniforme, en choquant avec des substances molles telles que les plasticéramiques, qui présentent une résistance à la pénétration similaire à celle d'un corps humain, en se dilatant beaucoup plus que celles fabriquées jusqu'à ce jour, ce qui gêne sa pénétration, en augmentant de la sorte le pouvoir de détention de cette balle.

Pendent le développement cette invention, on a tenu compte également du design de la balle afin qu'il facilite l' alimentation de l'arme et la fabrication en série, avec une qualité exigible et contrôlable, grâce à des machines automatiques, car, dans le cas contraire, le prix de la production augmenterait considérablement. Il a été confirmé expérimentalement qu'il convient d'adopter un profil ogival tronqué afin de favoriser l'alimentation automatique de l'arme.

Enfin, au cours d'expériences réalisées avec une munition dont le design avait été modifié en accord avec ce qui est revendiqué par cette patente, la balle se déformait aussi en s'aplatissant de façon pratiquement symétrique au cours de l' impact contre des blocs de matériel plasticéramique, après avoir traversé une plaque en métal de 1 à 2 millimètres d' épaisseur située devant ceux-ci à environ 25 centimètres.

Les principaux avantages offerts par cette munition sont les suivants:
- le principe de son design est applicable à tout type de munition pour armes légères avec des balles aplaties;
- on améliore la précision des munitions connues en poursuivant le même objectif et on obtient une déformation dont les caractéristiques sont contrôlées;
- on évite ainsi les graves inconvénients des balles en plomb.

D'autre part, il est bien connu qu'avec des balles en plomb dénudé on obtient l'effet voulu avec le présent registre, bien que dans une moindre proportion, car le pouvoir perforant est inférieur, et en présentant en plus les graves inconvénients suivants:
- elles plombent les armes qui les tirent; il se produit des bavures à l'intérieur de l'âme et dans la fenêtre d'ejection, occasionnant ainsi des interruptions dans l'arme automatique qui les utilise, et qu'elles abiment.
- et, ce qui est extrêmement important, son utilisation dans les galeries de tir est déconseillée car elles produisent des gaz de plomb, qui sont très toxiques. Avec cette patente on obtient une balle qui, en maintenant pratiquement les performances imposées par les guerres existant actuellement pour de petits calibres, offre d'excellentes performances en tant que balle de défense personnelle ou de police. Ce type de design est applicable à tout type de munition conventionnelle similaire qui
- est projetée pour des vitesses initiales supérieures à 400 m/sg;
- a une portée efficace similaire à celle de la munition de guerre;
- a un grand pouvoir de perforation parce qu'elle impacte avec une grande énergie rémanent et, enfin,
- possède un haut pouvoir de détention, en cédant toute son énergie rémanent dans un court trajet, sur un corps qui a les caractéristiques des substances plasticéramiques.

On peut affirmer que, pour que le projectile couvre les performances recherchées dans cette étude, il est déterminant:
- que l'enveloppe de laiton, à haut contenu en cuivre, dont l'intérieur est rempli de plomb mou, arrive jusqu'au bord supérieur de la balle;
- que la dite enveloppe forme, sur la partie dénudée du noyau de plomb, une légère concavité en forme de calotte sphérique;
- que le poids de la balle soit tel qu'à la décharge on obtienne des vitesses initiales supérieures à 400 m/sg avec des charges de projection produisant des pressions maximum inférieures aux pressions de sécurité réglementaires.

Nous insistons sur le fait que pour obtenir les effets désirés il est très important que le bord de l'enveloppe ne produise pas un effet d' agrafage empêchant la sortie du plomb en choquant avec un corps mou.

L'invention, telle qu'elle est caractérisée dans les revendications, couvre les besoins encore existants d'une balle pour arme légère qui, après avoir traversé un blindage seulement perforable par des balles projetées pour une munition de guerre, se dilate encore plus, et de façon plus régulière, que les munitions pour la défense personnelle connues actuellement.

A l'aide de la figure ci-jointe, on décrit ci-après un exemple d'éxécution de la balle à effets multiples pour armes légères, en soulignant que le principe de sa constitution est le même pour les différents calibres et les types de balles auxquels elle peut être appliquée.

La cartouche (1) présente une configuration finale externe qui est ogivale tronquée et qui coïncide exactement avec celle de la munition usuelle des armes pour lesquelles elle est destinée jusqu'à la zone (4) dans laquelle on applique la pression de sertissage entre la douille (2) et l'enveloppe de la balle (5), en maintenant la prolongation constituée par la balle dans le profil de la munition utilisée jusqu'à maintenant; on pourra donc utiliser les armes existantes, sans avoir recours à des armes spéciales. L'intérieur de la douille (2) contient la charge de projection (3), qui devra être optimum, c'est à dire avec laquelle on obtiendra la plus grande vitesse initiale pouvant être atteinte avec une poudre spécifique. Actuellement il existe des poudres avec lesquelles on atteint des vitesses initiales supérieures aux 400 m/sg signalés antérieurement comme nécessaires.

En ce qui concerne le projectile on observe sur la figure que l'enveloppe (5) entoure le noyau de plomb (6) jusqu'à la pointe de la balle, où elle se termine en arête (7), le bord de la cavité (8) ayant la forme d'une calotte sphérique. Ce type de balle à culot plat améliore la précision.

## Revendications

1. Balle à effets multiples pour armes légères, du type de celles qui sont constituées par un noyau en matériel métallique mou situé à l'intérieur d'une enveloppe en laiton riche en cuivre qui la recouvre sauf sur la pointe, caractérisée par le fait que l'enveloppe en laiton riche en cuivre a une forme ogivale tronquée qui arrive jusqu'au bord supérieur de la balle; le bord de la dite enveloppe se termine en arête, le noyau en plomb présentant une légère concavité en forme de calotte sphérique dont la flèche varie selon le calibre de la dite balle.
